# FASCICULE DE BREVET EUROPEEN

(11) **EP 0 060 737 B1**
(45) Date de publication et mention de la délivrance du brevet: **22.05.1985**
(21) Numéro de dépôt: 82400278.6
(22) Date de dépôt: 17.02.1982
(51) Int. Cl.: E05F 11/44

(54) **Bras de lève-vitre, notamment pour véhicule automobile**
Fensterheberarm, insbesondere für Fahrzeuge
Arm for a window raising mechanism, especially for cars

(30) Priorité: 16.03.1981 FR 8105180
(43) Date de publication de la demande: 22.09.1982
(73) Titulaire: COMPAGNIE INDUSTRIELLE DE MECANISMES en abrégé C.I.M. Société dite:, F-92302 Levallois-Perret Cédex (FR)
(72) Inventeur: Parizet, Roger, F-45460 Bonnee (FR)
(74) Mandataire: Bressand, Georges

## Description

La présente invention est relative aux bras de lève-vitre, notamment pour véhicules automobiles, du type comprenant une billette qui porte à une extrémité un galet. Ce galet est destiné à coopérer avec une rainure de forme complémentaire prévue soit dans le bas de vitre, soit dans une glissière de guidage de ce dernier.

L'épaisseur relativement forte (de l'ordre de 25 à 30/10 mm) des tôles utilisées habituellement pour réaliser les biellettes de bras de lève-vitre rend nécessaire le montage du galet sur la biellette par une opération de rivetage, voir notamment FR-A-2002561. Ceci interdit d'utiliser une matière plastique pour constituer l'axe du galet, car la liaison par rivetage ne serait pas suffisamment solide.

Des efforts récents effectués en vue d'alléger les lève-vitre ont conduit à l'adoption de tôles beaucoup plus minces, de l'ordre de 12 à 12/10 de mm, pour constituer les biellettes.

L'invention a pour but de fournir un agencement mettant à profit cette diminution d'épaisseur pour alléger le bras et en réduire le coût.

A cet effet, suivant un premier mode de réalisation, l'invention a pour objet un bras de lève-vitre du type précité, dans lequel le galet est constitué d'un corps tourillonnant sur un axe, caractérisé en ce que l'axe du galet comporte une embase épanouie sur laquelle est sertie l'extrémité correspondante de la biellette.

En effet, ce mode de liaison est suffisamment solide même lorsque l'axe du galet est en matière plastique.

Suivant un deuxième mode de réalisation, l'invention a également pour objet un bras de lève-vitre du type indiqué plus haut, caractérisé en ce que le galet est fixé à la biellette par sertissage de l'extrémité correspondante de celle-ci sur une embase épanouie solidaire du corps du galet, le galet et son embase formant de préférence une pièce unique en matière plastique.

Dans un mode de réalisation avantageux, l'embase présente un téton reçu dans un trou complémentaire de l'extrémité de la biellette. En effet, on peut alors se contenter d'utiliser pour sertir l'embase des griffes ou un rebord en saillie sur la périphérie de l'extrémité de la biellette (ce qui n'affaiblit pas cette extrémité), car le téton empêche tout basculement du galet vers l'extérieur de la biellette.

L'invention est exposée ci-après plus en détail à l'aide du dessin annexé, qui en représente seulement deux modes d'exécution. Sur ces dessins:
Fig. 1 est une vue de face d'un bras de lève-vitre suivant l'invention;
Fig. 2 est une vue de côté de ce bras;
Fig. 3 est une vue en coupe axiale du galet de ce bras;
Fig. 4 et 5 sont des vues analogues à la fig. 3 de deux variantes de galets.

Le bras de lève-vitre représenté aux fig. 1 et 2 est constitué de deux pièces, à savoir d'une biellette 1 en tôle mince de 12 à 15/10 mm d'épaisseur et d'un galet monobloc 2 en matière plastique, par exemple en une résine acétal, fixé sur cette biellette.

La biellette 1, symétrique par rapport à un axe longitudinal X-X, comporte une grande extrémité circulaire 3 et une petite extrémité circulaire 4 réunies par un corps 5 dont les bords forment les tangentes communes aux deux extrémités 3 et 4.

L'extrémité 3 présente un trou central cannelé 6 pour sa fixation sur un arbre moteur (non représenté) ou, par l'intermédiaire d'un tronçon d'arbre cannelé, sur une autre biellette analogue (non représentée). L'extrémité 4 est percée d'un trou central circulaire 7, et sur sa périphérie font saillie plusieurs pattes radiales 8. Le corps 5 et l'extrémité 3 sont pourvus d'un nervurage approprié de rigidification.

Le galet 2 (fig. 2 et 3) comprend un corps de galet 9 dont le profil méridien en diabolo est conjugué de celuis d'une rainure prévue dans un bas de vitre ou dans une glissière de guidage (non représentés) dans lequel ce corps est destiné à se déplacer. Ce corps 9 est prolongé à une extrémité par une embase 10 venue de moulage qui présente une forme à peu près conique et une face d'extrémité plane 11 de forme circulaire et de diamètre à peu près égal à celui de l'extrémité 4 de la biellette 1. Sur cette face il fait saillie un téton central 12 de même diamètre que le trou 7 de la biellette et entouré d'une gorge circulaire 13 qui confère une certaine élasticité à l'embase 10. De la face d'extrémité 14 du galet opposée à la face 11 part un évidement borgne 15 d'allègement.

Pour assembler le galet 2 et la biellette 1, il suffit d'appliquer la face 11 du galet sur l'extrémité 4 de la biellette, le téton 12 pénétrant dans le trou 7 pour réaliser le centrage, puis de rabattre toutes les pattes 8 par-dessus l'embase 10 pour réaliser un sertissage de celle-ci. L'assemblage est très rigide malgré la souplesse de la matière plastique constituant le galet 2.

La fig. 4 montre un galet 2A qui ne diffère du galet 2 de la fig. 3 que par le profil méridien de son corps 9A. En effet, ce profil est à peu près sphérique et se termine du côté opposé à l'embase 10 par une lèvre annulaire 15 qui est définie par une rainure circulaire 16 prévue dans la face d'extrémité 14.

En service, le galet 2A se déplace dans une rainure conjuguée, et la lèvre 15 rattrape les jeux et joue un rôle antibruit.

Dans le mode de réalisation de la fig. 5, l'embase 10 est une extrémité d'un axe 17 en matière plastique sur lequel tourillonne (ou, suivant une variante non représentée, rotule) le corps 9B du galet 2B, également en matière plastique. Cependant, le montage du bras est alors plus compliqué, puisqu'il y a une pièce de plus, et le coût du bras complet est plus élevé.

Dans chaque cas, les griffes 8 de la biellette peuvent être remplacées par un rebord circulaire rabattu par roulage sur la face conique de l'embase 10.

## Revendications

1. Bras de lève-vitre, notamment pour véhicule automobile, du type comprenant une biellette (1) qui porte à une extrémité (4) un galet (2B) constitué d'un corps (9B) tourillonnant sur un axe (17), caractérisé en ce que l'axe du galet comporte une embase épanouie (10) sur laquelle est sertie l'extrémité correspondante de la biellette.

2. Bras de lève-vitre suivant la revendication 1, caractérisé en ce l'axe (17) du galet (2B) est en matière plastique.

3. Bras de lève-glace suivant l'une des revendications 1 et 2, caractérisé en ce que le corps (9B) du galet (2B) est en matière plastique.

4. Bras de lève-vitre, notamment pour véhicule automobile, du type comprenant une biellette (1) qui porte à une extrémité (4) un galet (2, 2A), caractérisé en ce que le galet (2; 2A) est fixé la biellette (1) par sertissage de l'extrémité correspondante (4) de celle-ci sur une embase épanouie (10) solidaire du corps (9; 9A) du galet.

5. Bras de lève-vitre suivant la revendication 4, caractérisé en ce que le galet (9, 9A) et son embase (10) forment une pièce unique en matière plastique.

6. Bras de lève-vitre suivant l'une quelconque des revendications 1 à 5, caractérisé en ce que le sertissage est effectué par rabattement sur l'embase (10) d'une série de griffes (8) en saillie sur la périphérie de l'extrémité (4) de la biellette (1).

7. Bras de lève-vitre suivant l'une quelconque des revendications 1 à 5, caractérisé en ce que le sertissage est effectué par rabattement sur l'embase (10) d'un rebord de l'extrémité (4) de la biellette (1).

8. Bras de lève-vitre suivant l'une quelconque des revendications 1 à 7, caractérisé en ce que l'embase (10) a une forme à peu près conique.

9. Bras de lève-vitre suivant l'une quelconque des revendications 1 à 8, caractérisé en ce que l'embase (10) présente un téton (12) reçu dans un trou complémentaire (7) de l'extrémité (4) de la biellette (1).

10. Bras de lève-vitre suivant l'une quelconque des revendications 1 à 9, caractérisé en ce que l'embase (10) présente un évidement (13) qui en accroît la souplesse.

## Patentansprüche

1. Fensterkurbel, insbesondere für Kraftfahrzeuge, mit einem Dreharm (1), welcher an seinem einen Ende (4) eine von einem Körper (9B) gebildete Rolle (2B) aufweist, welche um eine Achse (17) drehbar ist, dadurch gekennzeichnet, dass die Achse der Rolle einen sich erweiternden Befestigungsteil (10) für die Aufnahme des entsprechenden Endes des Dreharms aufweist.

2. Fensterkurbel nach Anspruch 1, dadurch gekennzeichnet, dass die Achse (17) der Rolle (2B) aus Kunststoff besteht.

3. Fensterkurbel nach einem der Ansprüche 1 und 2, dadurch gekennzeichnet, dass der Körper (9B) der Rolle (2B) aus Kunststoff besteht.

4. Fensterkurbel, insbesondere für Kraftfahrzeuge, mit einem Dreharm (1), welcher an seinem einen Ende (4) eine Rolle (2, 2A) trägt, dadurch gekennzeichnet, dass die Rolle (2, 2A) an dem Dreharm (1) durch Einführen bzw. -setzen des entsprechenden Endes (4) desselben in einen sich erweiternden, fest mit dem Körper (9, 9A) der Rolle verbundenen Befestigungsteil (10) befestigt ist.

5. Fensterkurbel nach Anspruch 4, dadurch gekennzeichnet, dass die Rolle (9, 9A) und ihr Befestigungsteil (10) einstückig und aus Kunststoff gebildet sind.

6. Fensterkurbel nach den Ansprüchen 1 bis 5, dadurch gekennzeichnet, dass das Einsetzen durch Eingreifen einer AnzahJ von Vorsprüngen (8) am Umfang des Endes (4) des Dreharms (1) in den Befestigungsteil erfolgt.

7. Fensterkurbel nach einem der Ansprüche 1 bis 5, dadurch gekennzeichnet, dass das Einsetzen dadurch erfolgt, dass eine Kante des Endes (4) des Dreharms (1) in den Befestigungsteil eingreift.

8. Fensterkurbel nach einem der Ansprüche 1 bis 7, dadurch gekennzeichnet, dass der Befestigungsteil (10) eine im wesentlichen konische Form aufweist.

9. Fensterkurbel nach einem der Ansprüche 1 bis 8, dadurch gekennzeichnet, dass der Befestigungsteil einen Fortsatz (12) für die Aufnahme in einer komplementären Bohrung (7) des Endes (4) des Dreharms (1) aufweist.

10. Fensterkurbel nach den Ansprüchen 1, bis 9, dadurch gekennzeichnet, dass das Befestigungsteil (10) zur Erhöhung von dessen Nachgiebigkeit eine Ausnehmung (13) aufweist.

## Claims

1. A window glass-raising arm, in particular for a motor vehicle, of the type comprising a link (1) which carries at one end (4) a roller (2B) formed by a body (9B) journalled on a pin (17), characterised in that the pin of the roller comprises an entarged base (10) over which the corresponding end of the link is formed.

2. A window glass-raising arm according to claim 1, characterised in that the pin (17) of the roller (2B) is of plastics material.

3. A window glass-raising arm according to one of the claims 1 and 2, characterised in that the body (9B) of the roller (2B) is of plastics material.

4. A window glass-raising arm, in particular for a motor vehicle, of the type comprising a link (1) which carries at one end (4) a roller (2; 2A), characterised in that the roller (2; 2A) is fixed to the link (1) by a forming-over of the corresponding end (4) of the latter onto an enlarged base (10) rigid with the body (9; 9A) of the roller.

5. A window glass-raising arm according to claim 4, characterised in that the roller (9; 9A) and its base (10) form a single member of plastics material.

6. A window glass-raising arm according to any one of the claims 1 to 5, characterised in that the forming-over is effected by the forming-over onto the base (10) of a series of claws (8) which project from the periphery of the end (4) of the link (1).

7. A window glass-raising arm according to any one of the claims 1 to 5, characterised in that the forming-over is effected by forming over onto the base (10) a flange of the end (4) of the link (1).

8. A window glass-raising arm according to any one of the claims 1 to 7, characterised in that the base (10) has a roughly conical shape.

9. A window glass-raising arm according to any one of the claims 1 to 8, characterised in that the base (10) has a spigot (12) received in a complementary aperture (7) of the end (4) of the link (1

10. A window glass-raising arm according to any one of the claims 1 to 9, characterised in that the base (10) has a recess (13) which increases the flexibility thereof.
